# EUROPÄISCHE PATENTSCHRIFT

(11) **EP 0 265 543 B1**
(45) Veröffentlichungstag und Bekanntmachung des Hinweises auf die Patenterteilung: **27.06.1990**
(21) Anmeldenummer: 86114996.1
(22) Anmeldetag: 29.10.1986
(51) Int. Cl.: B07B 1/22, B07B 13/00, B07B 13/04

(54) **Vorrichtung zum Separieren von Spritzguss- und Angussteilen oder von Teilen unterschiedlicher Form und Grösse**
Device for separating injection-moulded parts and runners, or parts having different shapes and sizes
Dispositif pour séparer les pièces moulées par injection et les carottes, ou des éléments de formes et de dimensions différentes

(43) Veröffentlichungstag der Anmeldung: 04.05.1988
(73) Patentinhaber: MTF Technik Ing. (grad.) Hans Gert Schürfeld, D-5275 Bergneustadt (DE)
(72) Erfinder: Schürfeld, Hans Gert, Ing. grad., D-5275 Bergneustadt (DE)
(74) Vertreter: Stenger, Watzke & Ring Patentanwälte

(56) Entgegenhaltungen:
- BE-A- 643 035
- DE-A- 2 756 172
- DE-B- 2 637 851
- DE-C- 66 868
- DE-C- 957 651
- FR-A- 2 305 939
- FR-E- 72 127

## Beschreibung

Die Erfindung betrifft eine Vorrichtung zum maschinellen Separieren von Einzelteilen unterschiedlicher Form und Größe, beispielsweise zum Aussortieren von Spritzformteilen und Anguß, mit einem schräggelagerten, drehbaren Käfig mit zwei offenen Stirnseiten, dessen Mantelfläche sich aus im Abstand zueinander angeordneten Längsstäben zusammensetzt, wobei die einzelnen Längsstäbe jede geometrische Form aufweisen können und mehrere Längsstäbe schwenkbeweglich in zwei rondenförmigen Seitenringen an den beiden Stirnseiten des Käfigs gelagert sind und wobei die schwenkbeweglichen Längsstäbe über einen kraftschlüssigen Verstellantrieb miteinander verbunden sind.

Die moderne Massenfertigung macht ein automatisches Separieren erforderlich. Es werden dazu im allgemeinen Einrichtungen wie Förderbänder mit gekoppelten Separiervorrichtungen oder rotierende Siebtrommeln verwendet, mit deren Hilfe die betrefenden Teile abgeschieden und in verschiedene Richtungen transportiert werden.

Die DE-C 957 651 offenbart eine rotierende Trommel zum Mischen, Sortieren, Reinigen und dgl., die in stirnseitigen Lagerringen zur Einstellung der Spaltweite schwenkbare Längsstäbe aufweist. Die Schwenkbeweglichkeit der Längsstäbe wird über Schwenkhebel ermöglicht, die zwischen Zapfen konzentrisch zu den Lagerringen einstellbarer Verstellringe geführt sind. Bei dieser Konstruktion läßt sich der Abstand zwischen den Längsstäben nur geringfügig verändern. Somit ist die Entmischungsleistung aufgrund der starren Begrenzungsfläche des Käfigs relativ gering. Diese Separiervorrichtung hat den Nachteil, daß ihr nicht kontinuierlich zu trennende Teile zugeführt werden können.

Ausgehend von diesem Stand der Technik liegt der Erfindung die Aufgabe zugrunde, eine Vorrichtung zum maschinellen Separieren mit durch einen Verstellantrieb beweglichen Längsstäben zu vereinfachen und insbesondere hinsichtlich der Separierleistung zu verbessern.

Diese Aufgabe wird dadurch gelöst, daß die schwenkbeweglichen Längsstäbe jeweils über ein Planetenblech um einen in der Ronde fixiert gelagerten Längsstab schwenkbar sind und daß sich die Längsstäbe entgegengesetzt zur Umlaufrichtung des Käfigs drehen.

Bei einer derart ausgebildeten Separiervorrichtung ist jeder schwenkbewegliche Längsstab an einer Seite über Planetenbleche mit einem fixiert gelagerten Längsstab verbunden. Der Abstand der verbundenen Längsstäbe ist unveränderlich. Auf der anderen Seite hingegen kann der Abstand zwischen schwenkbeweglichen Längsstäben und angrenzenden, fixiert gelagerten Längsstäben durch Schwenken der Planetenbleche mittels des Verstellantriebes geändert werden, um die Vorrichtung auf die jeweilige Separieraufgabe einzustellen. Die schwenkbeweglichen Längsstäbe können in Radialrichtung des Käfigs mit den fixiert gelagerten Längsstäben zur Deckung gebracht werden, so daß sie den Abstand zwischen den fixiert gelagerten Längsstäben völlig freigeben. Hierdurch sind Abstands- änderungs- und Einsatzbereich der Vorrichtungen besonders groß. Außerdem bewirkt die Drehung der Längsstäbe entgegen der Umlaufrichtung des Käfigs eine einwandfreie Trennung der eingeführten Einzelteile, weil diese zwischen den Längsstäben nicht verhaken können. Eine besonders scharfe Trennung von Einzelteilen unterschiedlicher Form und Größe kann unter Verwendung zylindrischer Längsstäbe erreicht werden, weil sich deren Abstände bei einer bestimmten Schwenkstellung der Planetenbleche trotz deren Drehung relativ zu dem Käfig nicht verändern.

Eine vorteilhafte Weiterentwicklung der Erfindung sieht vor, daß die schwenkbeweglichen Längsstäbe jeweils über ein Führungsblech um in der Ronde fixiert gelagerten Längsstäbe schwenkbar und an einer radialen Führung in der Ronde radial geführt sind, wobei eine Führung des Führungsbleches eine überlagerte Schwenk- und Radialbewegung der schwenkbeweglichen Längsstäbe ermöglicht und daß sich die Längsstäbe entgegengesetzt zur Umlaufrichtung des Käfigs drehen.

Bei dieser Ausgestaltung ist der Schwenkbewegung der schwenkbeweglichen Längsstäbe beim Verstellen der Führungsbleche noch eine Radialbewegung in den Führungsblechen bzw. dem Käfig überlagert, wodurch die Abstände zwischen sämtlichen schwenkbeweglichen Längsstäben und fixiert gelagerten Längsstäben verändert werden. Infolgedessen wird eine größere Öffnungsfläche für die Trennung zur Verfügung gestellt und eine höhere Separierleistung erreicht. Außerdem bedingen die überlagerten Schwenk- und Radialbewegungen einen größeren Abstandsänderungsbereich zwischen schwenkbeweglichen und fixiert gelagerten Längsstäben.

Es erweist sich als vorteilhaft, wenn die radial beweglichen Längsstäbe jeweils an radialen Führungen der Ronde geführt und über eine seitlich geführte Kette kraftschlüssig mit einem am Umfang der Ronde fixiert gelagerten Doppelkettenritzel verbunden sind und wenn sich die Längsstäbe entgegengesetzt zur Umlaufrichtung des Käfigs drehen.

Durch diese Ausgestaltung wird der Abstand zwischen den Längsstäben durch radiales Verschieben derselben verändert. Der Änderungsbereich ist besonders groß, wenn jeder zweite Längsstab ein fixiert am Umfang der Ronde gelagerter Längsstab ist. Die erfindungsgemäß geführte Kette ermöglicht eine Bewegung der Längsstäbe zu abnehmenden und zunehmenden Radien der Ronde hin. Dabei greift der Verstellantrieb an den Doppelkettenritzeln an. Die Konstruktion ist somit besonders einfach, wobei die Drehbeweglichkeit der Längsrollen eine vorzügliche Separierleistung ermöglicht.

Gemäß einer Weiterentwicklung der Erfindung ist es vorteilhaft, wenn mehrere am Umfang der Ronde fixiert gelagerte Längsstäbe jeweils von einem beweglichen Längsstab als Gegenstab teilweise umschlungen sind.

Bei dieser Ausgestaltung wird eine Abstandsänderung durch ein Verschieben der Gegenstäbe zwischen jeweils zwei fixiert gelagerten Längsstäben herbeigeführt. Zwar sind die Längsstäbe nicht drehbeweglich, jedoch sind bei dieser Variante die mit den zu separierenden Einzelteilen in Berührung kommenden Flächen der Längsstäbe besonders glatt, so daß sie den Separiervorgang nur wenig stören.

Weitere Merkmale und Vorteile der Erfindung ergeben sich aus der nachfolgenden Beschreibung und den Zeichnungen, in den eine bevorzugte Ausführungsform der Erfindung näher erläutert wird.

Es zeigen:
Fig. 1 die erfindungsgemäße Vorrichtung mit einem kraftschlüssigen Verstellantrieb (vorzugsweise Kettenantrieb) und Planetenblech im Schnitt.
Fig. 2 die erfindungsgemäße Vorrichtung, wie Fig. 1 in der Ansicht.
Fig. 3 die erfindungsgemäße Vorrichtung mit Radialverstellung.
Fig. 4 die erfindungsgemäße Vorrichtung mit einer Führungsblech-Verstellung.
Fig. 5 die erfindungsgemäße Vorrichtung mit der Drehverstellung.
Fig. 6 die erfindungsgemäße Vorrichtung mit einer Gegenstab-Verstellung im Schnitt.
Fig. 7 die erfindungsgemäße Vorrichtung wie Fig. 5 in der Ansicht.

Wie aus der Zeichnung Fig. 1 und Fig. 2 ersichtlich, ist in der Ronde (1) ein Führungsring (2) eingelassen und mit der Ronde (1) über eine Schraube (3) fest verbunden. In dem Führungsring (2) ist ein Kettenritzel (4) drehbar gelagert. Das Planetenblech (6) ist über ein Verbindungselement (8) fest mit dem Kettenritzel (4) verbunden. Der fixiert gelagerte Längsstab (5) ist über ein Rohrstück (10) und ein Lager (9) mit der Welle (11) drehbar gelagert verbunden.

Die Welle (11), das Planetenblech (6) und das Kettenritzel (4) sind über eine Schraube (7) fest miteinander verbunden. Durch diese Anordnung ist es möglich, daß die Längsstäbe (5) sich frei drehen können, und das Kettenritzel (4) mit Planetenblech (6) feststehen.

Die so in der Ronde (1) fixiert gelagerten Längsstäbe (5) mit den außerhalb der Separiertrommel liegenden Kettenritzeln (4) sind mit einer Endloskette (12) kraftschlüssig miteinander verbunden.

Es ist ebenfalls möglich, anstelle der Endloskette (12) einen Zahnriemen, Seilzug oder Parallelgestänge oder einen Zahnkranz mit Innen- oder Außenverzahnung oder jewede andere kraftschlüssige Verbindung einzusetzen. Der Vorteil bei der Kette liegt u.a. darin, daß man eine Feineinstellung des gesamten Verstellantriebes vornehmen kann. In dem Planetenblech (6) ist der bewegliche Längsstab (20) in einem Abstand angeordnet, der mindestens dem Radius des fixiert gelagerten Längsstabes (5) plus dem Radius des beweglichen Längsstabes (20) plus einem Luftspalt entspricht. Der bewegliche Längsstab (20) ist im Aufbau gleich dem fixiert gelagerten Längsstab (5).

Der bewegliche Längsstab (20) ist mittig mit einer Schraube (25) fest mit dem Planetenblech (6) verbunden.

Der Antrieb der Separiertrommel erfolgt über ein nicht dargestelltes Antriebsaggregat (26) kraftschlüssig an einen Ring (13), der über Schrauben (14) mit der Ronde (1) fest verbunden ist.

Jeder Längsstab (5, 20) hat in dem Rohrstück (10) eine Eindrehung (16). In der Eindrehung (15) greift ein elastischer Ring (17) an, der an dem nicht dargestellten Gestell befestigt ist und bewirkt, daß sich alle Längsstäbe bei umlaufender Separiertrommel entgegengesetzt zur Gesamttrommeldrehrichtung drehen.

Da bei dem Verstellen der beweglichen Längsstäbe (20) in den Käfig hinein, bzw. nach außen, der elastische Ring (17) nur die Längsstäbe erfaßt, die den größeren Durchmesser des Käfigs bilden und diese auch antreibt, werden jeweils ein Längsstab des größeren Käfigdurchmessers mit einem Längsstab des kleineren Käfigdurchmessers über den elastischen Endlosring (18) kraftschlüssig miteinander verbunden. Mit dieser Anordnung ist gewährleistet, daß sich alle Längsstäbe (5, 20) entgegen der Umlaufrichtung der Separiertrommel drehen. Hierdurch wird der Separierbereich der Trommel wesentlich erweitert.

Durch die Gesamtkonstruktion ist es möglich, den Abstand zwischen den Längsstäben der Separiertrommel auf ein definiertes Maß einzustellen, in dem die Endloskette (12) in eine Richtung bewegt wird, wobei sich alle Längsstäbe im Käfig drehen können.

Um die eingestellte Stellung zu fixieren, wird mit einem zentralen Feststeller (19) die Bewegung der Endloskette (12), bzw. eine Drehbewegung des Kettenritzels (4) verhindert. Es ist auch möglich, über eine Klemmverbindung die Kette zu arretieren.

In der Fig. 3 ist ein weiteres Ausführungsbeispiel dargestellt. Es zeigt die Verstellung der beweglichen Längsstäbe (20) in radialer Richtung.

In der Ronde (1) sind radial Führungen (21) angeordnet. In diesen Führungen (21) bewegen sich radial die beweglichen Längsstäbe (20). In der Ronde (1) sind in dem äußeren Bereich eine Welle (27) mit Doppelkettenritzel (5a) fixiert drehbar angeordnet. Dieser Verstelleinrichtung, bestehend aus Welle (27), Doppelkettenritzel (5a), Kette (22) und Endloskette (12) ist jeweils ein beweglicher Längsstab (20) zugeordnet. Das Doppelkettenritzel (5a) ist so ausgebildet, daß eine in einer Führung (21) laufende Kette (22) mit dem Mittelpunkt des beweglichen Längsstabes (20) und mit dem zweiten Zahnkranz des Doppelkettenritzels (5a) fest verbunden ist. Bei der Bewegung der Endloskette (12) und somit Drehung des Doppelkettenritzels (5a) rollt sich die Kette (22) auf das zweite Ritzel des Doppelkettenritzels (5a) auf und zieht somit den beweglichen Längsstab (20) radial in der Führung (21) an der Ronde (1) nach außen.

Bei dieser Verstellung ist es möglich, alle Längsstabe des Käfigs der Separiertrommel als bewegliche Stäbe auszubilden (radial verschiebbar). Mit dieser Art der Verstellung ist es möglich, einen definierten Abstand zwischen allen Längsstäben einzustellen.

Die kraftschlüssige Verbindung Kette (22) und Führung (21) können ebenfalls als Seilzug mit Feder, oder als Gestänge oder ähnlichem ausgebildet werden. Der Antrieb der Separiertrommel und der Längsstäbe erfolgt wie vorher beschrieben.

In der Fig. 4 ist ein weiteres Ausführungsbeispiel dargestellt. Es zeigt die Verstellung der beweglichen Längsstäbe (20) radial.

In der Ronde (1) ist eine radiale Führung (35) vorgesehen. Ein Führungsblech (23) ist fest mit dem fixiert gelagerten Längsstab (5) kraftschlüssig verbunden. Das Führungsblech (23) weist in Achsrichtung der Längsstäbe ebenfalls eine Führung (28) auf. An dem beweglichen Längsstab (20) ist ein Kulissenstein (36) befestigt, der in der Führung (35) der Ronde (1) und weiter in der Führung (28) des Führungsbleches (23) beweglich angeordnet ist.

Bei Bewegung der Endloskette (12) und somit Drehung des Kettenritzels (4) wird das Führungsblech (23) nach außen oder innen gedreht und somit wird aufgrund der Bewegung des Kulissensteins (36) in den Führungen (28, 35) der bewegliche Längsstab (20) in die gewünschte Position gebracht.

Die Fig. 5 zeigt ein weiteres Ausführungsbeispiel. Hier sind alle Längsstäbe als fixiert gelagerte Längsstäbe (5, 37) ausgebildet. Die fixiert gelagerten Längsstäbe (5, 37) weisen vorzugsweise einen rechteckigen Querschnitt auf. Jeder andere geometrische Querschnitt ist anwendbar. Der Drehpunkt für die verschiedenen geometrischen Formen der Längsstäbe kann sich an jeder beliebigen Stelle des Querschnitts befinden. Somit ist auch ein kreisförmiger Querschnitt der Längsstäbe einsetzbar.

Die fixiert gelagerten Längsstäbe (5, 37) sind mit dem Kettenritzel (4) fest verbunden und in der Ronde (1) gelagert. Bei der Bewegung der Endloskette (12) werden die Kettenritzel (4) und somit der fixiert gelagerte Längsstab (5, 37) um ihre Achse gedreht. Das Einstellen des Spaltes (38) kann somit schnell und genau vorgenommen werden. Das Feststellen dieser Vorrichtung kann wie vorher beschrieben vorgenommen werden.

Die Fig. 6 und 7 zeigen ein weiteres Ausführungsbeispiel. Der fixiert gelagerte Längsstab (5) ist mit der Ronde (1) fest verbunden. In der Ronde (1) ist eine tangentiale Führung (30) angeordnet. In dieser tangentialen Führung (30) ist ein Führungselement (39) eingebaut, das über ein Befestigungsblech (31) mit der Endloskette (12) fest verbunden ist. Das Führungselement (39) ist über ein Befestigungselement (32) mit dem beweglichen Gegenstab (29) fest verbunden. Die Kette (12) wird über eine Gleitführung (33) gehalten. Bei der Bewegung der Endloskette (12) wird das Führungselement (39) und somit der bewegliche Gegenstab (29) in Richtung des benachbarten, fixiert gelagerten Längsstabes (5) bewegt.

Durch diese Konstruktion ist gewährleistet, daß der freie Durchgang zwischen den Längsstäben des Käfigs auf ein definiertes Maß eingestellt werden kann.

Um den freien Austritt des Materials aus der Separiertrommel zu gewährleisten, ist die Ronde an der Auslaufseite wellenförmig ausgenommen. In diese wellenförmige Ausnehmung ist ein entsprechend gewelltes Blech (24) angeordnet. Dieses gewellte Blech (24) ist mit dem Führungsring (2) fest verbunden und ragt über die Antriebsvorrichtung hinaus. Durch diese Maßnahme kann kein separiertes Material in die Antriebsvorrichtung gelangen, wenn sich diese an der Auslaufseite des stirnseitig offenen Trommelkäfigs befindet.

Die Antriebsvorrichtung für die Verstellung der Abstände zwischen den Längsstäben kann sowohl an jeder Stirnseite des Käfigs, als auch nur einseitig sein.

Die Vorteile der Erfindung bestehen darin, daß hier verschiedene Vorrichtungen geschaffen wurden, die einfach in ihrer Handhabung sind, deren Verstellung auf andere zu separierende Formgrö- ßen sehr schnell durchgeführt werden kann, und daß die Einstellung und Fixierung der freien Durchgänge zwischen den Längsstäben des Käfigs auf ein definiertes Maß mit einem Arbeitsgang ausgeführt wird.

Die beschriebenen Maßnahmen zur Verstellung der freien Durchgänge zwischen den Längsstäben, sowie die Arretierung derselben wie in den Fig. 1 bis 7 dargestellt, sind nur ein Beispiel. Es gibt verschiedene Möglichkeiten konstruktiver Art, die Verstellung der Längsstäbe mit bekannten Mitteln durchzuführen. Diese Möglichkeiten für den kraftschlüssigen Verstellantrieb sind hier nicht alle beschrieben worden, sondern nur die gängigsten Varianten, die der Erfindung zugrunde liegen.

## Patentansprüche

1. Vorrichtung zum maschinellen Separieren von Einzelteilen unterschiedlicher Form und Größe, beispielsweise zum Aussortieren von Spritzformteilen und Anguß, mit einem schräg gelagerten, drehbaren Käfig mit zwei offenen Stirnseiten, dessen Mantelfläche sich aus im Abstand zueinander angeordneten Längsstäben (5, 20) zusammensetzt, wobei die einzelnen Längsstäbe (5, 20) jede geometrische Form aufweisen können und mehrere Längsstäbe (20) schwenkbeweglich in zwei rondenförmigen Seitenringen an den beiden Stirnseiten des Käfigs gelagert sind und wobei die schwenkbeweglichen Längsstäbe (20) über einen kraftschlüssigen Verstellantrieb miteinander verbunden sind, dadurch gekennzeichnet, daß die schwenkbeweglichen Längsstäbe (20) jeweils über ein Planetenblech (6) um einen in der Ronde (1) fixiert gelagerten Längsstab (5) schwenkbar sind und daß sich die Längsstäbe (5, 20) entgegengesetzt zur Umlaufrichtung des Käfigs drehen.

2. Vorrichtung nach Anspruch 1, dadurch gekennzeichnet, daß die schwenkbeweglichen Längsstäbe (20) jeweils über ein Führungsblech (23) um die in der Ronde (1) fixiert gelagerten Längsstäbe (5) schwenkbar und an einer radialen Führung (35) in der Ronde (1) radial geführt sind, wobei eine Führung (28) des Führungsbleches (23) eine überlagerte Schwenk- und Radialbewegung der schwenkbeweglichen Längsstäbe (20) ermöglicht.

3. Vorrichtung nach einem der Ansprüche 1 bis 2, dadurch gekennzeichnet, daß die schwenkbeweglichen Längsstäbe (20) innerhalb oder außerhalb des Käfigs der fixiert gelagerten Längsstäbe (5) angeordnet sind.

4. Vorrichtung nach einem der Ansprüche 1 bis 3, dadurch gekennzeichnet, daß jeweils ein fixiert gelagerter Längsstab (5) und ein beweglicher Längsstab (20) über einen Antrieb, vorzugsweise Gummiring (18) kraftschlüssig miteinander verbunden sind.

5. Vorrichtung nach Anspruch 1, dadurch gekennzeichnet, daß die radial beweglichen Längsstäbe (20) jeweils an radialen Führungen (21) der Ronde (1) geführt und über eine radial geführte Kette (22) kraftschlüssig mit einem am Umfang der Ronde (1) fixiert gelagerten Doppelkettenritzel (5a) verbunden sind.

6. Vorrichtung nach Anspruch 5, dadurch gekennzeichnet, daß zwischen den radial beweglichen Längsstäben (20) mehrere am Umfang der Ronde (1) fixiert gelagerte Längsstäbe (5) angeordnet sind.

7. Vorrichtung nach Anspruch 1, dadurch gekennzeichnet, daß mehrere am Umfang in der Ronde (1) fixiert gelagerte Längsstäbe (5) jeweils von einem beweglichen Längsstab als Gegenstab (29) teilweise umschlungen sind.

8. Vorrichtung nach Anspruch 7, dadurch gekennzeichnet, daß die verschiebbaren Gegenstäbe (29) jeweils in einer tangentialen Führung (30) der Ronde (1) geführt sind.

9. Vorrichtung nach einem der Ansprüche 1 bis 8, dadurch gekennzeichnet, daß der kraftschlüssige Verstellantrieb eine mit Kettenritzeln (4, 5a) der Planetenbleche (6), Führungsbleche (23) oder Doppelkettenritzel (5a) zusammenarbeitende oder an den Gegenstäben (29) befestigte und über Gleitführungen (33) geführte Endloskette (12) ist.

10. Vorrichtung nach einem der Ansprüche 1 bis 9, dadurch gekennzeichnet, daß die Ronde (1) an der Auslaufseite der Separiertrommel wellenförmige Ausnehmungen (34) aufweist.

## Revendications

Dispositif pour la séparation mécanique d'éléments constituants de forme et de grandeur différentes par exemple pour trier des parties de moule à injection et des masselottes, comportant une cage montée à rotation obliquement, cette cage présentant deux côtés frontaux ouverts et une surface latérale constituée de barres longitudinales (5, 20) disposées à distance entre elles, les barres longitudinales individuelles (5, 20) pouvant présenter une forme géométrique quelconque et plusieurs barres longitudinales (20) étant montées à pivot dans deux couronnes latérales de forme ciculaire sur les deux côtés frontaux de la cage, ces barres longitudinales pivotantes (20) étant reliées entre elles par une commande de réglage par action de force, caractérisé en ce que chacune des barres longitudinales pivotantes (20) peut pivoter, par l'intermédiaire d'une tôle à mouvement planétaire (6), autour d'une barre longitudinale (5) montée fixe dans la couronne (1) et que les barres longitudinales (5, 20) tournent en sens inverse du sens de rotation de la cage.

2. Dispositif selon la revendication 1, caractérisé en ce que chacune des barres longitudinales pivotantes (20) peut pivoter, par l'intermédiaire d'une tôle de guidage (23), autour d'une barre longitudinale (5) montée fixe dans la couronne (1) et est guidée en direction radiale dans la couronne (1) par un guidage radial (35), un guidage (28) de la tôle de guidage (23) permettant un mouvement de pivotement et un mouvement radial superposés des barres longitudinales pivotantes (20).

3. Dispositif selon l'une des revendications 1 et 2, caractérisé en ce que les barres longitudinales pivotantes (20) sont disposées à l'intérieur ou à l'extérieur de la cage formée par les barres longitudinales (5) montées fixes.

4. Dispositif selon l'une des revendications 1 à 3, caractérisé en ce qu'une barre longitudinale (5) montée fixe et une barre longitudinale mobile (20) sont à chaque fois reliées entre elles, en liaison de force, par une commande, de préférence par un anneau en caoutchouc (18).

5. Dispositif selon la revendication 1, caractérisé en ce que les barres longitudinales (20) mobiles en direction radiale sont respectivement guidées par des guidages radiaux (21) de la couronne (1) et sont respectivement reliées par une chaîne (22) guidée en direction radiale, en liaison de force, avec un pignon à deux chaînes (5a) monté fixe sur la périphérie de la couronne (1).

6. Dispositif selon la revendication 5, caractérisé en ce que plusieurs barres longitudinales (5) montées fixes sur la périphérie de la couronne (1) sont disposées entre les barres longitudinales (20) mobiles en direction radiale.

7. Dispositif selon la revendication 1, caractérisé en ce que plusieurs barres longitudinales (5) montées fixes sur la périphérie de la couronne (1) sont respectivement entourées en partie par une barre longitudinale mobile servant de barre conjuguée (29).

8. Dispositif selon la revendication 7, caractérisé en ce que chacune des barres conjuguées mobiles (29) est guidée dans un guidage tangentiel (30) de la couronne (1).

9. Dispositif selon l'une des revendications 1 à 8, caractérisé en ce que la commande de réglage par action de force est une chaîne sans fin (12) coopérant avec des pignons à chaîne (4, 5a) des tôles à mouvement planétaire (6), avec des tôles de guidage (23) ou des pignons à deux chaînes (5a), ou fixée sur les barres conjuguées (29) et guidée par des guidages à glissement (33).

10. Dispositif selon l'une des revendications 1 à 9, caractérisé en ce que la couronne (1) présente, du côté de sortie du tambour de séparation, des évidements de forme ondulée (34).

## Claims

1. Apparatus for mechanically separating individual parts of different shapes and sizes, for example for sorting injection mouldings and sprews, comprising a rotatable cage mounted at an angle and having two open ends, the cage outer surface being made up of spaced longitudinal members in the form of rods or bars (5, 20), the individual members (5, 20) being of any geometric shape and a plurality of longitudinal members (20) being mounted for pivoting in two discoid side rings at the two ends of the cage, and the pivotable longitudinal members (20) being interconnected via an operative adjustment drive, characterised in that the pivatable longitudinal members (20) are each pivotable, by way of a planetary plate (6), about a longitudinal member (5) fixedly mounted in the disc (1) and in that the longitudinal members (5, 20) rotate in the opposite direction to the direction of rotation of the cage.

2. Apparatus according to claim 1, characterised in that the pivotable longitudinal members (20) are each pivotable, via a guide plate (23), about the longitudinal members (5) fixedly mounted in the disc (1) and are radially guided on a radial guide (35) in the disc (1), a guide (28) of the guide plate (23) permitting a superimposed pivoting and radial movement of the pivotable longitudinal members (20).

3. Apparatus according to claim 1 or 2, characterised in that the pivotable longitudinal members (20) are disposed inside or outside the cage of the fixedly mounted longitudinal members (5).

4. Apparatus according to any one of claims 1 to 3, characterised in that a fixedly mounted longitudinal member (5) and a movable longitudinal member (20) in each case are operatively interconnected via a drive, preferably a rubber ring (18).

5. Apparatus according to claim 1, characterised in that the radially movable longitudinal members (20) are each guided on radial guides (21) of the disc (1) and are operatively connected, via a radially guided chain (22), to a double chain pinion (5a) fixedly mounted at the periphery of the disc (1).

6. Apparatus according to claim 5, characterised in that a plurality of longitudinal members (5) fixedly mounted at the periphery of the disc (1) are disposed between radially movable longitudinal members (20).

7. Apparatus according to claim 1, characterised in that a plurality of longitudinal members (5) fixedly mounted at the periphery of the disc (1) are each partially wrapped by a movable longitudinal member acting as a companion member (25).

8. Apparatus according to claim 7, characterised in that the displaceable companion members (29) are each guided in a tangential guide (30) of the disc (1).

9. Apparatus according to any one of claims 1 to 8, characterised in that the operative adjustment drive is an endless chain (12) cooperating with chain pinions (4, 5a) of the planetary plates (6), guide plates (23) or double chain pinions (5a) or an endless chain (12) secured to the companion members (20) and guided over friction guides (33).

10. Apparatus according to any one of claims 1 to 9, characterised in that the disc (1) has corrugated recesses (34) at the separating drum outlet side.
